# EUROPÄISCHE PATENTANMELDUNG

(11) **EP 0 109 010 A2**
(43) Veröffentlichungstag der Anmeldung: **23.05.1984**
(21) Anmeldenummer: 83110983.0
(22) Anmeldetag: 03.11.1983
(51) Int. Cl.: H01J 17/49

(54) **Flache Bildwiedergabevorrichtung**

(30) Priorität: 10.11.1982 DE 3241605
(71) Anmelder: SIEMENS AKTIENGESELLSCHAFT, 80333 München (DE)
(72) Erfinder: Littwin, Burkhard, Dipl.-Phys., D-8021 Hohenschäftlarn (DE)

(57) **Zusammenfassung**

Bei einem Flachbildschirm, bei dem Elektronen in einem hinteren Raum (6) erzeugt, durch selektiv geöffnete Löcher einer Elektronenmatrix in einen vorderen Raum (5) geschleust und dort auf einen Phosphorpunkt gelenkt werden, ist das Ablenksystem folgendermaßen gestaltet: Die zeilen- und spaltenparallelen Lochreihen der Elektrodenmatrix werden jeweils von zwei langgestreckten Ablenkelektroden (Vertikalablenkelektroden 16, 29 bzw. Horizontalablenkelektroden 17, 28) eingefaßt, wobei sich zwischen benachbarten Lochreihen jeweils nur eine einzige Elektrode befindet. Ein Dreifarbenbildschirm ist vorzugsweise folgendermaßen ausgeführt: die Zeilenleiter (11) werden nacheinander getastet und bleiben dabei jeweils zwei Bildzeilenperioden lang angesteuert; die Spaltenleiter (12) erhalten während jeder Bildzeilenperiode die zugehörigen Informationssignale, und zwar farbenweise nacheinander; die Vertikalablenkpotentiale werden im Takt der Zeilenleiterfortschaltung, jedoch um eine Bildzeilenperiode verschoben, geschaltet; die Horizontalablenkelektrode (17, 28) werden mit der dreifachen Bildzeilenwechselfrequenz angesteuert. Das vorgeschlagene Ablenksystem läßt sich relativ bequem fertigen, ist überschlagssicher und verlangt keinen besonderen Kontaktier- und Schaltungsaufwand. Hauptanwendungsgebiet: Höchstinformative Displays, insbesondere Farbfernsehschirme.

## Beschreibung

Die Erfindung bezieht sich auf eine Flachbildröhre gemäß dem Oberbegriff des Anspruchs 1. Ein solcher Bildschirm wird in der DE-OS 27 42 555 beschrieben.

Das vorbekannte Display arbeitet nach folgendem Prinzip: Elektronen, die in einem hinteren Raum auf großer Fläche erzeugt werden, gelangen durch selektiv geöffnete Löcher einer Elektrodenmatrix in einen vorderen Raum, in dem sie nachbeschleunigt werden und schließlich auf einen frontseitigen Leuchtschirm treffen. Dieses Konzept führt zu einer relativ flachen Bauform und ermöglicht zumindest dann, wenn man die Elektronen aus einer keilförmigen Gasentladung gewinnt und den Nachbeschleunigungsraum unter Ausnutzung des Paschen-Gesetzes plasmafrei hält (DE-PS 24 12 869) auch eine optisch einwandfreie Darstellung von schnell bewegten Vorgängen. Mit steigender Bildpunktdichte wird es allerdings zunehmend schwieriger, die Elektrodenmatrix mit ihrem filigranen Leitungsmuster und ihrem feinen Lochraster auf der gesamten Anzeigefläche exakt auszuführen.

Diese Fertigungsschwierigkeiten werden abgemildert, wenn man die einzelnen Elektronenstrahlen durch eine gezielte Nachablenkung jeweils mehrere Bildpunkte abtasten läßt. In der eingangs zitierten Offenlegungsschrift wird hierzu vorgeschlagen, in den Nachbeschleunigungsraum zwei weitere Isolierplatten einzubringen, mit Durchbrüchen, die in Betrachtungsrichtung jeweils vor den Zeilenleitern bzw. Spaltenleitern der Elektrodenmatrix liegen und auf ihren zeilen- bzw. spaltenparallelen Wandungen jeweils mit einer Ablenkelektrode versehen sind; die Elektroden jeder Platte sind dabei nach Art von ineinandergreifenden Kämmen zusammengeschaltet. Die Röhre kann zur Darstellung von farbigen Fernsehbildern dienen und wird dann folgendermaßen angesteuert: die Matrixzeilen werden nacheinander getastet, und während einer Zeilentastzeit T erhalten alle Spalten gleichzeitig die zugehörigen Datensignale, und zwar nacheinander die drei Farbauszüge der kompletten Zeileninformation. Im Takt des Farbwechsels werden die spaltenparallelen Ablenkelektroden umgeschaltet, derart, daß die Elektronen während der Periode T einmal nach links ausgelenkt werden, einmal geradeaus fliegen und einmal eine Ablenkung nach rechts erfahren. Die zeilenparallelen Ablenkelektroden, die die Elektronen nach oben bzw.. unten ablenken, werden jeweils dann umgeschaltet, wenn ein Halbbild aufgebaut ist; sie sorgen damit für eine Halbbildverkämmung.

Bei einer solchen zweidimensicnalen Strahlablenkung kann man die Zahl er Matrixöffnungen drastisch reduzieren und kommt mit einem deutlich geringeren-Ansteuer- und Kcntaktierungsaufwand aus. Im ganzen gesehen sind die Fertigungserleichterungen jedoch nur relativ bescheiden, da die Ablenkelektrodensysteme sehr-sorgfältig präpariert werden müssen, zumal es zwischen den eng benachbarten Elektrodenpaaren leicht zu Überschlägen kommen kann.

Der Erfindung liegt daher die Aufgabe zugrunde, eine Anzeigevorrichtung der eingangs genannten Art zu entwikkeln, die sich bequemer fertigen läßt und dabei grundsätzlich mit der gleichen Anschlußzahl und den gleichen Schaltmitteln auskommt. Diese Aufgabe wird erfindungsgemäß durch eine Bildröhre mit den Merkmalen des Patentanspruchs 1 gelöst.

Der Lösungsvorschlag beruht auf der Überlegung, daß die den Matrixleitern jeweils zugeordneten Ablenkelektrodenpaare elektrisch durchaus nicht voneinander getrennt sein müssen; man kommt auch dann zum Ziel, wenn sich einander benachbarte Ablenkkondensatoren jeweils eine Elektrode teilen. Läßt man eine solche Verkopplung zu, so reduziert sich die Elektrodenzahl auf die Hälfte und sind wegen der relativ großen Elektrodenabstände keine Kurzschlüsse mehr zu befürchten; darüber hinaus kann das gesamte Ablenkteil in einfachster Form, etwa als ein Kreuzgitter aus gespannten Drähten, realisiert werden. Dabei braucht sich die Zahl der Außenkontakte nicht zu erhöhen, denn auch hier lassen sich die horizontal und die vertikal ablenkenden Elektroden jeweils interdigital zusammenfassen. Auch die Adressiertechnik kann prinzipiell gleich bleiben: bei der Vertikalablenkung wird man allenfalls zu anderen Schalttakten und -phasen übergehen, und die Horizontalablenkung kann in herkömmlicher Weise gesteuert werden. Dabei ist allerdings zu beachten, daß benachbarte Elektronenstrahlen einer Zeile stets gegensinnig abgelenkt werden; gegebenenfalls sind also die Farbpunkte auf dem Leuchtschirm umzuordnen, beispielsweise von der gewohnten Farbenfolge rot-grün-blau in das Schema rot-grün-blau-blau-grün-rot. Wollte man an der üblichen Farbverteilung festhalten, so wäre die Schaltung so auszulegen, daß benachbarte Spaltenleiter während jeder Zeilentastzeit ihre Zeileninformationssignale mit vertauschter Farbenreihenfolge erhalten; dies ist, wie aus der älteren, noch unveröffentlichten Patentanmeldung P 32 35 894.6 hervorgeht, ohne weiteres möglich.

Vorteilhafte Ausgestaltungen und Weiterbildungen der Erfindung sind Gegenstand weiterer Ansprüche.

Die Erfindung soll nun anhand von Ausführungsbeispielen unter Bezugnahme auf die beigefügte Zeichnung näher erläutert werden. In den Figuren sind einander entsprechende Teile mit gleichen Bezugszeichen versehen. Es zeigen:
Figur 1: ein erstes Ausführungsbeispiel in einer teilweise weggebrochenen Perspektivansicht;
Figur 2: von einem weiteren Ausführungsbeispiel den vorderen Teil, von oben gesehen und teilweise weggeschnitten;
Figur 3: die Figur 2 im Schnitt III-III;
Figur 4: die - teilweise weggebrochene - Ablenkeinheit eines dritten Ausführungsbeispiels, in einer Vorderansicht;
Figur 5: die Figur 4 im Schnitt V-V;
Figur 6: die bei allen Ausführungsbeispielen identische Steuerplatte, teilweise weggebrochen und von vorn gesehen, mit einem Farbtripel aus der vorgelagerten Kathodolumineszenzschicht.

Die Figuren sind der Übersicht halber teilweise sehr schematisch gehalten; Einzelteile wie Elektrodenzuleitungen, Durchkontaktierungen oder Halterungselemente, die zu einem Verständnis der Erfindung nicht beitragen, sind dabei weggelassen.

Der Flachbildschirm der Figur 1 dient zur Wiedergabe von Schwarz-Weiß-Fernsehbildern. Er enthält im einzelnen eine gasgefüllte Hülle 1 mit einer Rückplatte 2, einer Frontplatte 3 und einer Steuerplatte 4. Alle drei Teile erstrecken sich in zueinander parallelen Ebenen, wobei die Steuerplatte das Hülleninnere in zwei Kammern, einen vorderen Nchbeschleunigungsraum 5 und einen hinteren Gasentladungsraum 6, unterteilt.

Die Rückplatte 2 ist auf ihrer Vorderseite mit einer Schar von zueinander parallelen, relativ großflächigen Kathodenstreifen 7 versehen. Die Frontplatte 3 trägt auf ihrer Rückseite ein regelmäßiges Raster aus Phosphorstreifen 8, 9 und darüber eine Nachbeschleunigungsanode 10.

Die Steuerplatte 4 hat folgenden Aufbau: ein Träger aus isolierendem Material ist auf seiner Rück- und Vorderseite jeweils mit einer Schar aus streifenförmigen, zueinander parallelen Leitern (Zeilenleiter 11 bzw. Spaltenleiter 12) versehen. Die Zeilenleiter verlaufen parallel zu den Kathodenstreifen 7, und die Spaltenleiter erstrecken sich senkrecht dazu. Platte und Leiter sind in den Kreuzungspunkten der Elektrodenmatrix durchbrochen, so daß sich Elektronendurchtrittsöffnungen 13 ergeben. Jeder zeilenleiterparallelen Öffnungsreihe ist ein Paar aus Phosphorstreifen 8, 9 zugeσrdnet, die gegenüber den Öffnungen etwas nach oben bzw. nach unten versetzt sind.

Der Steuerplatte 4 ist eine Ablenkeinheit 14 vorgelagert, die im vorliegenden Fall im wesentlichen aus Drähten 16 besteht. Die Drähte befinden sich in einer zur Steuerplatte 4 parallelen Ebene und sind dabei so angeordnet, daß sie, gesehen aus einer Richtung senkrecht zur Steuerplattenebene, jeweils zwischen zwei benachbarten zeilenleiterparallelen Öffnungsreihen verlaufen. Die geradzahligen und ungeradzahligen Drähte sind jeweils mit einer. gemeinsamen (nicht dargestellten) Spannungsquelle verbunden.

Im Betrieb der Röhre liegen an den einzelnen Elektroden folgende Spannungen: an den selektierten und nicht selektierten Kathodenstreifen - 200 V bzw. 0 V; an den getasteten und nicht getasteten Zeilenleitern 0 V bzw. -50 V; an den Spaltenleitern zwischen -80 V und -30 V; an den geradezahligen und ungeradezahligen Ablenkelektroden entweder +50 V bzw. -50 V oder -50 V bzw. +50 V; und an der Nachbeschleunigungsanode +4KV. Die Zeilenleiter werden nacheinander getastet, d.h., sukzessive auf die Spannung 0 V angehoben. Die Kathodenspannungen sind mit der Zeilenabtastspannung derart synchronisiert, daß bei der Zeilenfortschaltung jeweils zwischen dem ausgewählten Zeilenleiter und dem gerade gegenüberliegenden Kathodenstreifen ein Plasma brennt. Die Spaltenleiter erhalten während der Zeit, in der ein bestimmter Zeilenleiter angesteuert ist, nacheinander die Informationssignale zweier Bildzeilen; jede Zeilenleiterabtastzeit umfaßt also zwei Bildzeilenperioden. Die Ablenkdrähte werden mit der Fortschaltfrequenz für die Zeilenleiter umgeschaltet, und zwar so, daß die Drahtschaltung um eine Bildzeilenperiode vorläuft. Auf diese Weise werden die Elektronenstrahlen einer jeden Öffnungsreihe zunächst auf den einen und dann auf den anderen Phosphorstreifen des zugehörigen Streifenpaares gelenkt, so daß nach Beendigung eines kompletten Zeilenleiterabtastzyklus ein Bild mit doppelter Bildzeilendichte vollständig aufgebaut ist.

Will man die Elektronenstrahlen auch noch in Richtung der Zeilenleitererstreckung ablenken, so muß die Ablenkeinheit eine zweite Gitterelektrode erhalten, die relativ zu den Spaltenleitern genauso zu orientieren ist wie die erste Gitterelektrode in Bezug auf die Zeilenleiter und im übrigen genauso ausgebildet sein kann.

Ein konkretes Ausführungsbeispiel hierzu ist in den Figuren 2 und 3 dargestellt: Vor den Drähten 16 sind - in einer ebenfalls steuerplattenparallelen Ebene - weitere Drähte 17 positioniert, die jeweils zwischen benachbarten Spaltenleitern 12 verlaufen. Beide Elektrodenebenen sind in den Kreuzungspunkten der Drähte durch Glaslotsäulen 18 in voneinander isolierter Lage fixiert. Die Glaslotsäulen gehen von der Steuerplatte 4 aus und haltern somit das gesamte Ablenksystem in justierter Lage. Dieses Elektrodensystem ist Teil einer Anzeigevorrichtung, die bunte Bilder mit Hilfe dreier Grundfarben darstellt. Die Drähte 17 übernehmen dabei die Farbablenkung, das heißt, die Elektronenstrahlen werden während jeder Bildzeilenperiode nacheinander auf unterschiedliche Farbabschnitte 19,20 und 21 eines Phosphorstreifens 8 bzw. 9 geführt. Zur Veranschaulichung sind in den Figuren Wege 22, 23, 24 eingezeichnet, die Elektronenstrahlen in einem bestimmten Schaltzustand der Ablenkeinheit nehmen können.

Die Ablenkeinheit könnte auch in einer Dünnschichttechnik ausgeführt sein. In den Figuren 4 und 5 ist ein entsprechendes Beispiel dargestellt, bei dem eine Ablenkscheibe 26 regelmäßig angeordnete, mit den Öffnungen 13 der Steuerscheibe 4 fluchtende Durchbrüche 27 hat und auf ihren beiden Seiten jeweils streifenförmige Elektroden 28, 29 trägt. Die rückwärtigen Elektroden 28, die die Farbabtastung besorgen, verlaufen jeweils zwischen zwei spaltenleiterparallelen Durchbruchsreihen, und die frontseitigen Elektroden 29 - sie lenken die Elektronenstrahlen vertikal ab - sind zwischen den zeilenleiterparallelen Durchbruchsreihen plaziert. Die Elektroden 28 greifen dabei noch mit Ansätzen 31 durch die Durchbrüche 27 hindurch, um die Ablenkstrecke zu verlängern. Die Ablenkscheibe 26 liegt so auf der Steuerscheibe 4, daß keine unerwünschten Kontakte zustandekommen.

Steuer - und Ablenkteil sollten so dimensioniert werden, daß die Elektronenstrahlen die einzelnen Phosphorstreifenabschnitte auf möglichst großer Fläche anregen, um Lichtausbeute und Lebensdauer des Leuchtstoffs zu optimieren. Im Normalfall sind die elektrooptischen Verhältnisse im Nachbeschleunigungsraum so beschaffen, daß die Abschnitte 19, 20, 21 ganzflächig luminensieren,. wenn die Steuerplattenöffnungen 13 - gewöhnlich aufrechtstehende Rechtecke - höher und ähnlich breit sind. Figur 6 zeigt hierzu, in einer maßstabsgetreuen Darstellung, ein Abmessungsbeispiel, das bei der Herstellung keine besonderen Schwierigkeiten macht. Dabei sind die Zeilenleiter 11 und die Spaltenleiter 12 0,74 mm bzw. 0,32 mm breit und jeweils 0,11 mm bzw. 0,16 mm voneinandeer beabstandet. Die Öffnungen haben eine Fläche von 0,54 x 0,20 mm², und die einzelnen Phosphorstreifenabschnitte 19,20 und 21 eines Farbtripels, die zusammen ein Quadrat bilden, sind 0,48 mm hoch und 0,16 mm breit.

Falls die Darstellung durch einen Spaltennebensprecheffekt gestört wird, empfiehlt es sich, die interdigital zusammengeschalteten Vertikalablenkelektroden in einzelne Gruppen zu trennen und folgendermaßen anzusteuern: diejenige Gruppe, die den Ablenkkondensator vor dem gerade getasteten Zeilenleiter umfaßt, erhält die Ablenkspannung, während alle übrigen Gruppen auf Sperrpotentialen liegen. Ist die Kathode unterteilt-, so sollten die jeweils einem der Kathodenstreifen gegenüberliegenden Vertikalablenkelektroden zusammengefaßt werden. Weitere Einzelheiten sind der älteren Patentanmeldung P 3 207 685.1 zu entnehmen.

Die Erfindung beschränkt sich nicht nur auf die dargestellten Ausführungsbeispiele. Wenn man bedenkt, daß es im vorliegenden Zusammenhang im wesentlichen nur darauf ankommt, die Ablenkung in vertikaler und gegebenenfalls auch noch in horizontaler Richtung mit jeweils einer Elektrode zwischen benachbarten Zeilen- bzw. Spaltenleitern zu verwirklichen, so wird klar, daß hinsichtlich der Konstruktion und Ansteuerung noch einige Varianten möglich sind. So könnte man beispielsweise die Informationen halbbildweise einschreiben, derart, daß die einzelnen Zeilenleiter jeweils nur eine Bildzeilenperiode lang angesteuert bleiben und die zeilenparallelen Ablenkelektroden takt- und phasensynchron umgeschaltet werden. Davon abgesehen ist es in Einzelfällen auch denkbar, gleichzeitig zwei nebeneinander liegende Zeilenleiter zu selektieren, zeilenleiterweise in Rythmus des Bildzeilenwechsels weiterzuschieben und die Vertikalablenkelektroden takt-und phasensynchron so umzuschalten, daß die Elektronenstrahlen der beiden getasteten Zeilenleiter jeweils zueinander hin abgelenkt werden. Dabei werden jeweils zwei nebeneinanderliegende Phosphorstreifen gleichartig angeregt; diese Doppelstreifen lassen sich daher auch zu einem einzigen, jeweils zwischen den Zeilenleitern verlaufenden Streifen zusammenziehen. Eine solche Adressiertechnik ist vor. allem dann erwägenswert, wenn die Bildelemente großflächig leuchten sollen und die Anforderungen an die Bildauflösung nicht allzugroß sind.

## Patentansprüche

1. Flache Bildwiedergabevorrichtung enthaltend
1a) eine vakuumdichte Hülle mit
b) einer Elektrodenmatrix, die aus Zeilenleitern und den Zeilenleitern vorgelagerten Spaltenleitern besteht, an ihren Kreuzungspunkten gelocht ist und das Hülleninnere in eine hintere und eine vordere Kammer teilt,
c) einer flächigen Elektronenquelle in der hinteren Kammer,
d) langgestreckten Vertikalablenkelektroden in der vorderen Kammer, die sich in einer zur Matrixebene parallelen Ebene befinden und jeweils zwischen zeilenleiterparallelen Lochreihen verlaufen, und mit
e) einer bei Elektronenanregung lumineszierenden Schicht (Phosphorschicht) auf der frontseitigen Hüllenwand;

2a) eine Ansteuerschaltung, die zum zeilenweisen Aufbau eines Bildes
b) die Zeilenleiter nacheinander abtastet, wobei jeder Zeilenleiter mindestens eine Bildzeilenperiode lang angesteuert bleibt,
c) die Spaltenleiter während jeder Bildzeilenperiode jeweils mit den zugehörigen Bildzeileninformationssignalen versieht, derart, daß die von der-Elektronenquelle gelieferten Elektronen selektiv Löcher der Elektrodenmatrix passieren können, und
d) die Vertikalablenkelektroden wenigstens im Takt der Bildfrequenz auf unterschiedliche Potentiale, derart, daß die in die vordere Kammer eintretenden Elektronen entweder nach oben oder nach unten abgelenkt werden, dadurch gekennzeichnet, daß 1f) sich zwischen zwei benachbarten zeilenleiterparallelen Lochreihen der Elektrodenmatrix jeweils nur eine einzige 35 Vertikalablenkelektrcde (16) befindet.

2. Vorrichtung nach Anspruch 1, dadurch gekennzeichnet, daß jeder Zeilenleiter (11) zwei Bildzeilenperioden lang getastet bleibt und daß die Potentiale an den Vertikalablenkelektroden (16) im Takt der Zeilenleiterfortschaltung, jedoch um eine Bildzeilenperiode verschoben, umgeschaltet werden.

3. Vorrichtung nach Anspruch 2, bei der die Phosphorschicht in zeilenleiterparallele Streifen unterteilt ist, von denen jeweils zwei einem Zeilenleiter zugeordnet sind, dadurch gekennzeichnet, daß die Elektrodenmatrix schmale, spaltenleiterparallel erstreckte Löcher (13) hat, die in ihrer Erstreckungsrichtung mindestens so groß bemessen sind wie die Phosphorstreifen (8, 9).

4. Vorrichtung nach Anspruch 1, dadurch gekennzeichnet, daß jeder Zeilenleiter (11) zwei Bildzeilenperioden lang getastet bleibt, wobei sich die Zeilenleitertastzeiten aufeinanderfolgender Zeilenleiter (11) jeweils eine Bildzeilenperiode lang überlappen, und daß die Potentiale an den Vertikalablenkelektroden (16) takt- und phasengleich mit dem Bildzeilenwechsel umgeschaltet werden.

5. Vorrichtung nach Anspruch 4,- dadurch gekennzeichnet, daß die Phosphorschicht in zeilenleiterparallele Streifen unterteilt ist, von denen jeweils einer zwischen zwei nebeneinanderliegenden Zeilenleitern (11) verläuft.

6. Vorrichtung nach einem der Ansprüche 1 bis 5, mit langgestreckten Horizontalelektroden in der vorderen Kammer, die sich in einer zur Matrixebene parallelen Ebene befinden, jeweils zwischen spaltenleiterparallelen Lochreihen der Elektrodenmatrix verlaufen und wenigstens im Takt des Bildzeilenwechsels umgeschaltet werden, dadurch gekennzeichnet, daß sich zwischen zwei benachbarten spaltenleiterparallelen Lochreihen jeweils nur eine einzige Horizontalablenkelektrode (27) befindet.

7. Vorrichtung nach Anspruch 6, zur Darstellung bunter Bilder auf der Basis dreier Grundfarben, bei der die Phosphorschicht in zeilenleiterparallele Streifen und die Streifen ihrerseits periodisch in Abschnitte unterschiedlicher Grundfarben unterteilt sind und die Horizontalablenkelektroden mit der dreifachen Bildzeilenwechselfrequenz umgeschaltet werden, dadurch gekennzeichnet, daß die Löcher (13) der Elektrodenmatrix eine größere Fläche als die Phosphorstreifenabschnitte (19, 20, 21) haben.

8. Vorrichtung nach einem der Ansprüche 1 bis 7, dadurch gekennzeichnet, daß die Ablenkelektroden (16, 27) durch Glaslotsäulen (18) am Träger der Elektrodenmatrix fixierte Drähte (16, 27) sind.

9. Vorrichtung nach einem der Ansprche 1 bis 7, dadurch gekennzeichnet, daß in der vorderen Kammer (5) eine zur Elektrodenmatrix parallele Ablenkplatte (26) angeordnet ist, die mit zu den Matrixlöchern (13) fluchtenden Durchbrechungen (18) versehen ist und auf ihre Rück- und Vorderseite jeweils streifenförmige Horizontal- bzw. Vertikalablenkelektroden (28, 29) trägt, wobei die Horizontalablenkelektroden (28) jeweils mit Ansätzen (31) durch die Durchbrechungen (18) nach vorn hindurchgreifen.

10. Vorrichtung nach einem der Ansprüche 1 bis 9, dadurch gekennzeichnet, daß die Vertikalablenkelektroden (16, 29) getrennte Gruppen bilden, innerhalb derer sie interdigital zusammengeschaltet sind, daß die Gruppen mit Elektroden, die dem jeweils getasteten Zeilenleiter (11) zugeordnet sind, Ablenkpotentiale erhält und daß alle übrigen Gruppen an einer Sperrspannung liegen.

11. Vorrichtung nach Anspruch 10, mit einer aus zueinander parallelen Streifen gebildeten Kathode in der hinteren Kammer, dadurch gekennzeichnet, daß die Elektrcdengruppen jeweils diejenigen Vertikalablenkelektroden (16, 29) umfassen, die den Kathodenstreifen (7) gegenüberliegen.
